# EUROPÄISCHE PATENTSCHRIFT

(11) **EP 3 870 759 B1**
(45) Veröffentlichungstag und Bekanntmachung des Hinweises auf die Patenterteilung: **09.11.2022**
(21) Anmeldenummer: 19779803.6
(22) Anmeldetag: 25.09.2019
(51) Int. Cl.: E01B 27/16, E01B 27/17, B60L 3/12

(54) **VERFAHREN UND VORRICHTUNG ZUM VERDICHTEN EINES SCHOTTERBETTES**
METHOD AND DEVICE FOR COMPACTING A BALLAST BED
PROCÉDÉ ET DISPOSITIF POUR COMPACTER UN BALLAST

(30) Priorität: 24.10.2018 AT 3292018
(43) Veröffentlichungstag der Anmeldung: 01.09.2021
(73) Patentinhaber: Plasser & Theurer Export von Bahnbaumaschinen GmbH, 1010 Wien (AT)
(72) Erfinder: PHILIPP, Thomas, 4060 Leonding (AT); DAXBERGER, Harald, 4040 Linz (AT); AUER, Florian, 1010 Wien (AT)
(86) Internationale Anmeldenummer: PCT/EP2019/075779
(87) Internationale Veröffentlichungsnummer: WO 2020/083596

(56) Entgegenhaltungen:
- EP-A1- 2 770 108
- EP-A1- 3 239 398
- WO-A1-2017/050414
- WO-A1-2017/202484
- WO-A1-2018/219570
- WO-A1-2019/110239
- DE-A1- 2 557 850
- GB-A- 2 451 310

## Beschreibung

### Gebiet der Technik

Die Erfindung betrifft ein Verfahren zum Verdichten eines Schotterbettes, auf dem Schwellen und darauf befestigte Schienen eines Gleises gelagert sind, mittels eines Arbeitsaggregats, das an einer auf dem Gleis verfahrbaren Gleisbaumaschine angeordnet ist, wobei während eines Verdichtungsvorgangs ein Signal erfasst und daraus mittels einer Auswerteeinrichtung eine Kenngröße zur Bewertung einer Beschaffenheit des Schotterbettes abgeleitet wird. Zudem betrifft die Erfindung eine Vorrichtung zur Durchführung des Verfahrens.

### Stand der Technik

Gleise mit auf einem Schotterbett gelagerten Schwellen und darauf befestigten Schienen bedürfen einer wiederkehrenden Instandhaltung. Dabei wird das Gleis mittels einer Gleisbaumaschine gehoben und gerichtet, um eine optimale Gleislage herzustellen. Eine Verdichtung des Schotterbettes führt dabei zu einer Fixierung dieser neuen Gleislage. Auch beim Neubau eines Gleises ist abschließend eine Verdichtung des Schotterbettes erforderlich.

Zur Durchführung eines Verdichtungsvorgangs umfasst die Gleisbaumaschine ein Arbeitsaggregat bzw. mehrere Arbeitsaggregate. In der Regel erfolgt unmittelbar nach einem Hebevorgang eine Verdichtung mittels eines Stopfaggregats. Dabei tauchen Stopfwerkzeuge (Stopfpickel) in das Schotterbett ein und verdichten mit einer kombinierten Schwingungs- und Beistellbewegung den Schotter unterhalb der Schwellen. Mit diesem Stopfprozess wird eine homogene Schwellenauflage mit geringem Setzungsverhalten erzeugt.

Anschließend erfolgt gewöhnlich eine weitere Verdichtung mittels eines Stabilisationsaggregats. Eine entsprechende Gleisbaumaschine wird als dynamischer Gleisstabilisator bezeichnet. Der aus Schienen und Schwellen gebildete Gleisrost wird dabei mit horizontalen Schwingungen und einer vertikalen Auflast in das Schotterbett gerüttelt. Auf diese Weise werden nach einem Stopfvorgang anfänglich auftretende Setzungen des Gleises vorweggenommen, um den Querverschiebewiderstand des Gleises zu erhöhen.

Ein für die Gleisinstandhaltung verantwortlicher Infrastrukturbetreiber benötigt Informationen, welche Belastungen und wie viele Lastspiele das verdichtete Schotterbett aufnehmen kann, bis die Gleislage einer erneuten Korrektur bedarf. Es kommen deshalb Methoden zum Einsatz, um die Eigenschaften des Schotterbettes bzw. dessen Güte beim Verdichten oder nach Abschluss eines Verdichtungsvorgangs zu ermitteln.

Beispielsweise sind aus der österreichischen Patentanmeldung A 223/2017 (siehe Veröffentlichung AT 520056 A1 vom 15. Dezember 2018 sowie WO 2018/219570 A1 vom 6. Dezember 2018; beide Dokumente wurden nach dem 24. Oktober 2018 -Priorität der vorliegenden Anmeldung- veröffentlicht) derselben Anmelderin ein Verfahren und eine Vorrichtung zum Verdichten eines Schotterbettes bekannt. Dabei wird mittels an einem Stopfaggregat angeordneter Sensoren während eines Schwingungszyklus ein Kraft-Weg-Verlauf eines Stopfwerkzeugs erfasst. Anschließend wird der Verlauf einer Auswerteeinrichtung zugeführt, um daraus eine Kenngröße für eine Bewertung des Stopfvorgangs bzw. für die Beschaffenheit des

Schotterbettes abzuleiten. EP 2 770 108 A1 offenbart ein Verfahren zum Verdichten eines Schotterbettes, auf dem Schwellen und darauf befestigte Schienen eines Gleises gelagert sind, mittels eines Arbeitsaggregats, das an einer auf dem Gleis verfahrbaren Gleisbaumaschine angeordnet ist, wobei während eines Verdichtungsvorgangs ein Signal erfasst wird, nach dem Oberbegriff des Anspruchs 1. EP 2 770 108 A1 offenbart ebenfalls eine Vorrichtung zur Durchführung dieses Verfahrens, nach dem Oberbegriff des Anspruchs 10.

### Zusammenfassung der Erfindung

Der Erfindung liegt die Aufgabe zugrunde, ein Verfahren der eingangs genannten Art zu vereinfachen. Zudem soll eine vereinfachte Vorrichtung zur Durchführung des Verfahrens angegeben werden.

Erfindungsgemäß werden diese Aufgaben gelöst durch die Merkmale der Ansprüche 1 und 10. Abhängige Ansprüche geben vorteilhafte Ausgestaltungen der Erfindung an.

Dabei ist vorgesehen, dass aus dem Signal mittels einer Auswerteeinrichtung eine Kenngröße zur Bewertung einer Beschaffenheit des Schotterbettes abgeleitet wird, und dass das Arbeitsaggregat einen elektrischen Antrieb umfasst, mittels dem der Verdichtungsvorgang zumindest teilweise ausgeführt wird, dass wenigstens eine Betriebsgröße des elektrischen Antriebs der Auswerteeinrichtung zugeführt wird und dass mittels der Auswerteeinrichtung aus der Betriebsgröße eine Schotterbettkenngröße abgeleitet wird. Auf diese Weise wird der elektrische Antrieb selbst als Sensor genutzt, um Rückschlüsse auf den Verdichtungsvorgang bzw. die Beschaffenheit des Schotterbettes zu ziehen. Die Notwendigkeit separat am Arbeitsaggregat angeordneter Sensoren entfällt damit. Auf einem bearbeiteten Streckenabschnitt ist eine durchgehende Beurteilung der Güte und der Eigenschaften des Schotterbettes ohne zusätzlichen Mess- und Versuchsaufwand möglich. Diese Beurteilung kann während des Verdichtungsvorgangs erfolgen, sodass gegebenenfalls sofort korrigierend eingegriffen werden kann.

Vorteilhafterweise wird mittels des elektrischen Antriebs eine mechanische Schwingung erzeugt, die über mechanische Komponenten des Arbeitsaggregats auf das Schotterbett übertragen wird. In das Schotterbett eingeleiteten Schwingungen erlauben unmittelbar Rückschlüsse auf die Beschaffenheit des Schotterbettes. Beispielsweise muss bei einem verhärteten Schotterbett eine erhöhte Schwingungsenergie aufgebracht werden, mit entsprechend geänderten Betriebsgrößen des elektrischen Antriebs. Mindestens eine Betriebsgröße kann deshalb herangezogen werden, um eine Schotterbettkenngröße für die Beschaffenheit des Schotterbettes abzuleiten.

Eine weitere Verbesserung sieht vor, dass mehrere Verdichtungsvorgänge in einer zyklischen Abfolge durchgeführt werden und dass aus einem Verlauf der Betriebsgröße ein Verlauf der Schotterbettkenngröße abgeleitet wird. Damit werden bei einer zyklischen Arbeitsweise örtliche Veränderungen des Schotterbettes erkannt. Weitere Arbeitszyklen können somit gegebenenfalls an veränderte Gegebenheiten angepasst werden.

Zur Steigerung der Genauigkeit oder zur Verifizierung der Auswertungen kann es sinnvoll sein, wenn der Auswerteeinrichtung zusätzlich eine mittels eines Sensors erfasste Messgröße zugeführt wird und wenn die Schotterbettkenngröße aus der Betriebsgröße und der Messgröße abgeleitet wird. Dabei können insbesondere bereits für andere Zwecke verbaute Sensoren verwendet werden.

In einer Weiterentwicklung des erfindungsgemäßen Verfahrens wird mittels eines in der Auswerteeinrichtung hinterlegten digitalen Modells einer Komponente oder mehrerer Komponenten des Arbeitsaggregats aus der Betriebsgröße eine Modellgröße errechnet. Das digitale Modell ist dabei ein statisches oder dynamisches Modell. Dabei hängt ein bei der Modellierung gewählter Detaillierungsgrad von den gegebenen Anforderungen ab. Oft ist bereits ein einfaches Modell ausreichend, um eine aussagekräftige Modellgröße errechnen zu können.

Vorteilhafterweise wird mittels eines in der Auswerteeinrichtung hinterlegten Elektromotormodells aus einer elektrischen Betriebsgröße, insbesondere aus einem im elektrischen Antrieb fließenden Strom, eine mechanische Modellgröße abgeleitet. Auf diese Weise lässt sich ein momentaner mechanischer Zustand des Arbeitsaggregats zur Bewertung des Verdichtungsvorgangs heranziehen.

Eine sinnvolle Weiterbildung des Verfahrens sieht vor, dass die Schotterbettkenngröße einer Steuerungseinrichtung zugeführt wird und dass das Arbeitsaggregat mittels der Steuerungseinrichtung in Abhängigkeit der Schotterbettkenngröße angesteuert wird. Damit ist ein automatisierter Arbeitsablauf möglich, der den Verdichtungsvorgang ohne Eingriff einer Bedienperson an verändertere Schotterbetteigenschaften anpasst.

Dabei ist es vorteilhaft, wenn eine Steuerungsgröße des Arbeitsaggregats verändert wird, wenn die Schotterbettkenngröße einen vorgegebenen Schwellenwert erreicht. Diese einfache Maßnahme bewirkt eine vorgebbare Anpassung des Verdichtungsvorgangs an geänderte Schotterbettverhältnisse.

Bei einer weiteren Verbesserung wird die Schotterbettkenngröße mit Positionsdaten des Arbeitsaggregats in einer Aufzeichnungseinrichtung abgespeichert. Auf diese Weise werden Güte und Eigenschaften des Schotterbettes ohne zusätzlichen Mess- und Versuchsaufwand dokumentiert. Mit diesem Nachweis der Verdichtungsergebnisse können für einen bearbeiteten Streckenabschnitt sofort entsprechende Fahrfreigaben erteilt werden.

Die erfindungsgemäße Vorrichtung zur Durchführung eines der beschriebenen Verfahren umfasst einen Maschinenrahmen, der über Schienenfahrwerke auf einem Gleis mit auf einem Schotterbett gelagerten Schwellen und darauf befestigten Schienen verfahrbar ist. Am Maschinenrahmen ist ein Arbeitsaggregat zum Verdichten des Schotterbettes gelagert, wobei eine Auswerteeinrichtung zur Ermittlung einer Kenngröße zur Bewertung einer Beschaffenheit des Schotterbettes vorgesehen ist. Dabei umfasst das Arbeitsaggregat einen elektrischen Antrieb, mittels dem zumindest teilweise ein Verdichtungsvorgang ausführbar ist, wobei der elektrische Antrieb mit der Auswerteeinrichtung gekoppelt ist und wobei die Auswerteeinrichtung zum Ableiten einer Schotterbettkenngröße aus einer Betriebsgröße des elektrischen Antriebs eingerichtet ist.

Bei einer verbesserten Ausführung der Vorrichtung ist in der Auswerteeinrichtung ein digitales Modell des elektrischen Antriebs hinterlegt. Damit sind aus einer Betriebsgröße oder aus mehreren Betriebsgrößen diverse Modellgrößen errechenbar.

Von Vorteil ist es, wenn der elektrische Antrieb einen Schwingungserzeuger zur Erzeugung einer mechanischen Schwingung antreibt. Damit werden in das Schotterbett Schwingungen eingeleitet, wobei aus einer Rückwirkung des Schotterbettes auf das Arbeitsaggregat auf die Güte bzw. Eigenschaften des Schotterbettes geschlossen wird.

Eine vorteilhafte Variante sieht vor, dass das Arbeitsaggregat als Stopfaggregat ausgebildet ist und dass der mittels des elektrischen Antriebs angetriebene Schwingungserzeuger über Beistellantriebe mit in das Schotterbett absenkbaren und zueinander zustellbaren Stopfwerkzeugen gekoppelt ist. Über die ins Schotterbett eingedrungenen Stopfwerkzeuge wirken Eigenschaften des Schotterbettes direkt auf den elektrischen Antrieb zurück. Dadurch lassen sich aus den Betriebsgrößen des elektrischen Antriebs solide Rückschlüsse auf die Gegebenheiten im Schotterbett ziehen.

In einer anderen Weiterbildung ist das Arbeitsaggregat als Stabilisationsaggregat ausgebildet, wobei der mittels des elektrischen Antriebs angetriebene Schwingungserzeuger zur Übertragung von Schwingungen auf das Schotterbett mit auf den Schienen abrollbaren Rollen gekoppelt ist. Dabei dienen die Schienen und Schwellen als Übertragungselemente, wobei das in Schwingung versetzte Schotterbett auf den Schwingungserzeuger und dessen Antrieb rückwirkt. Auf diese Weise sind aus Betriebsgrößen des elektrischen Antriebs Informationen über die Schotterbettbeschaffenheit ableitbar.

Bei einer weiteren Verbesserung umfasst die Vorrichtung eine Aufzeichnungseinrichtung, die mit der Auswerteeinrichtung gekoppelt ist, um einen Verlauf der Schotterbettkenngröße zu protokollieren. Damit ist auf einfache Weise ein durchgehender Nachweis der Eigenschaften des bearbeiteten Schotterbettes möglich.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: Stopfaggregat mit elektrischem Antrieb
- Fig. 2: Stabilisierungsaggregat mit elektrischem Antrieb
- Fig. 3: Blockdiagramm der Strukturelemente zur Bestimmung einer Schotterbettkenngröße

### Beschreibung der Ausführungsformen

Das in Fig. 1 dargestellte Arbeitsaggregat 1 ist als Stopfaggregat ausgeführt und umfasst einen Aggregatrahmen 2, der über Führungen an einem Maschinenrahmen 3 einer nicht näher beschriebenen Gleisbaumaschine gelagert ist. Das Arbeitsaggregat 1 dient zur Bearbeitung eines Gleises 4 mit einem Schotterbett 5, auf dem Schwellen 6 mit darauf befestigten Schienen 7 gelagert sind. Konkret wird mit dem als Stopfaggregat ausgebildeten Arbeitsaggregat 1 das Schotterbett 5 unter den Schwellen 6 verdichtet. Das geschieht beim Neubau und in der Instandhaltung eines Gleises 4.

Im Aggregatrahmen 2 ist ein Werkzeugträger 8 höhenverstellbar geführt, wobei eine Absenk- bzw. Hebebewegung mittels eines zugeordneten Höhenverstellantriebs 9 erfolgt. Am Werkzeugträger 8 ist ein Schwingungserzeuger 10 angeordnet, an den zumindest zwei Beistellantriebe 11 angeschlossen sind. Jeder Beistellantrieb 11 ist mit einem Schwenkhebel 12 eines zugeordneten Stopfwerkzeuges 13 verbunden. Beide Schwenkhebel 12 sind um eine jeweils eigene horizontale Schwenkachse 14 zueinander bewegbar am Werkzeugträger 8 gelagert.

Der Schwingungserzeuger 10 umfasst beispielsweise eine um eine Drehachse rotierbare Exzenterwelle, wobei die Beistellantriebe 11 an exzentrischen Abschnitten dieser Welle angelenkt sind. Bei rotierender Exzenterwelle führen die um die Drehachse umlaufenden Anlenkstellen der Beistellantriebe 11 zu einer Schwingungsübertragung auf die Schwenkhebel 12. Die vorteilhafterweise einstellbare Exzentrizität bestimmt dabei die Schwingungsamplitude und die Drehzahl bestimmt die Schwingungsfrequenz.

Am freien Ende jedes Stopfwerkzeugs 13 ist ein Stopfpickel angeordnet. Für einen Verdichtungsvorgang werden die Stopfwerkzeuge 13 mit Schwingungen beaufschlagt in das Schotterbett 5 abgesenkt. Unterhalb der Schwellenunterkante werden die Stopfpickel mit ihren endseitigen Pickelplatten mittels der Beistellantriebe 11 zueinander beigestellt und verdichten dabei die Schotterauflage der Schwelle 6.

Erfindungsgemäß umfasst das Arbeitsaggregat 1 einen elektrischen Antrieb 15, der im vorliegenden Beispiel die Exzenterwelle antreibt. Besonders gut eignet sich ein Torquemotor, der an ein Exzentergehäuse geflanscht ist, wobei die Exzenterwelle mit dem Rotor des Torquemotors verbunden ist. Angesteuert wird der Torquemotor mittels einer Steuerungseinrichtung 16. Die Steuerungseinrichtung 16 steuert auch Steuerventile der hydraulischen Antriebe des Arbeitsaggregats 1. Im vorliegenden Beispiel sind das der Höhenverstellantrieb 9 und die Beistellantriebe 11.

Mit der Steuerungseinrichtung 16 ist eine Auswerteeinrichtung 17 gekoppelt. Dabei handelt es sich beispielsweise um einen Industriecomputer, der für den Empfang und die Auswertung von Signalen eingerichtet ist. Der Auswerteeinrichtung 17 ist zumindest eine Betriebsgröße 18 des elektrischen Antriebs 15 zugeführt. Diese Betriebsgröße 18 wird entweder von der Steuerungseinrichtung 16 oder direkt vom elektrischen Antrieb 15 bereitgestellt.

Beim Betrieb des Arbeitsaggregats 1 bewirkt der elektrische Antrieb 15 zumindest teilweise den Verdichtungsvorgang, weil die Verdichtung des Schotterbettes 5 maßgeblich durch die Schwingungen der Stopfwerkzeuge 13 beeinflusst wird. Zudem hängt die Verdichtung vom vorliegenden Zustand des Schotterbettes 5 ab, das heißt von seiner Güte bzw. seinen physikalischen Eigenschaften. Dabei wirken Gegenkräfte des Schotterbettes 5 auf die Stopfwerkzeuge 13, wodurch in weiterer Folge einer Rückwirkung des Schotterbettes 5 auf den elektrischen Antrieb 15 vorliegt.

Dabei ist es unerheblich, dass sich im Kraftpfad zwischen dem elektrischen Antrieb 15 und den Stopfwerkzeugen 13 hydraulische Komponenten (Beistellantriebe 11) befinden. Wesentlich ist lediglich, dass zumindest eine Betriebsgröße 18 des elektrischen Antriebs 15 zur Berechnung einer Schotterbettkenngröße 19 herangezogen werden kann.

Als weiteres beispielhaftes Arbeitsaggregat 1 ist in Fig. 2 ein Stabilisationsaggregat dargestellt. Es ist an einem Maschinenrahmen 3 einer nicht näher beschriebenen Gleisbaumaschine angeordnet. Im Arbeitsbetrieb wird mittels des Stabilisationsaggregats der aus Schienen 7 und Schwellen 6 gebildeten Gleisrostes in Schwingung versetzt. Die Schwingungen übertragen sich auf das umgebende Schotterbett 5, wodurch dieses verdichtet wird. Auf diese Weise wird nach einem Stopfvorgang eine Setzung des Gleisrostes vorweggenommen, um das Gleis 4 sofort für den Regelbetrieb freigeben zu können.

Auch dieses Arbeitsaggregat 1 umfasst einen elektrischen Antrieb 15 eines Schwingungserzeugers 10. Beispielsweise wird eine Welle mit darauf angeordneten Unwuchten angetrieben. Die Schwingungen werden mittels an die Schienen 7 gedrückte Schienenrollen 20 auf den Gleisrost übertragen und pflanzen sich in das Schotterbett 5 fort. Dabei wirkten Gegenkräfte auf den Gleisrost zurück, wodurch wiederum eine Rückwirkung der Güte und Eigenschaften des Schotterbetts 5 auf den elektrischen Antrieb 15 vorliegt. Beispielsweise hängt bei gleicher Schlagkraft die Schwingungsamplitude von der bereits vorliegenden Schotterbettverdichtung bzw. vom Querverschiebewiderstand des Schotterbettes 5 ab.

Zur Ansteuerung des elektrischen Antriebs 15 ist eine entsprechende Steuerungseinrichtung 16 vorhanden, wobei diese mit der Auswerteeinrichtung 17 zur Berechnung zumindest einer Schotterbettkenngröße 19 gekoppelt ist. Für einen Berechnungsvorgang 21 ist der Auswerteeinrichtung 17 wenigstens eine Betriebsgröße 18 des elektrischen Antriebs 15 zugeführt.

Anhand des Blockschaltbildes in Fig. 3 wird ein vorteilhaftes Berechnungsverfahren näher beschrieben. In einem Prozessor bzw. einer Speichereinrichtung ist zumindest ein digitales statisches oder dynamisches Modell 22 einer Komponente des Arbeitsaggregats 1 hinterlegt. Beispielsweise ist ein digitales Modell 22 eines Elektromotors für den elektrischen Antrieb 15 hinterlegt. Mittels des digitalen Modells 22 wird aus einer Betriebsgröße 18 eine Modellgröße 23 berechnet.

Betriebsgrößen 18 sind beispielweise ein elektrischer Strom, eine elektrische Spannung, ein Tastverhältnis, eine magnetische Spannung, eine magnetische Durchflutung, eine magnetische Feldstärke, ein magnetischer Fluss oder eine magnetische Flussdichte. Daraus abgeleitete Modellgrößen sind beispielsweise ein Moment, eine Kraft, eine Geschwindigkeit bzw. Winkelgeschwindigkeit oder eine Beschleunigung bzw. Winkelbeschleunigung. Bei einem elektrischen Antrieb 15 einer Hydraulikpumpe kann auch ein Druck oder ein Volumenstrom als Modellgröße errechnet werden.

Konkret kann ein Moment des elektrischen Antriebs 15 aus einem Drehwinkel des Rotors und den gemessenen Strömen mit Hilfe des digitalen Motormodells 22 berechnet werden. Des Weiteren sind aus einer Geschwindigkeit bzw. Winkelgeschwindigkeit sowie einer Antriebskraft bzw. einem Antriebsmoment des elektrischen Antriebs 15 unter Heranziehung eines mechanischen Modells des Arbeitsaggregats 1 jene Kräfte bestimmbar, die direkt auf das Schotterbett 5 wirken. Unter Berücksichtigung der bekannten dynamischen Kräfte ergeben sich daraus die vom Schotterbett 5 auf das Arbeitsaggregat 1 rückwirkenden Kräfte, die zur Ableitung der Schotterbettkenngröße 19 dienen.

Die Berechnung der Modellgrößen 23 kann in eigens dafür vorgesehenen Komponenten, in der Steuerungseinrichtung 16 bzw. der Auswerteeinrichtung 17 oder in für andere Aufgaben vorgesehene Komponenten (z.B. Berechnung des Motorenmoments in der Leistungselektronik des Motors) erfolgen.

Im einfachsten Fall wird mit dem Berechnungsvorgang 21 lediglich aus einer Betriebsgröße 18 des elektrischen Antriebs 15 eine Schotterbettkenngröße 19 abgeleitet. Zur besseren Bewertung der Güte und der Eigenschaften des Schotterbettes 5 ist es jedoch von Vorteil, wenn mehrere Modellgrößen 23 herangezogen werden. Die Durchführung des Berechnungsvorgangs 21 erfolgt mittels eines Prozessors. Dazu ist im Prozessor eine Berechnungssoftware eingerichtet, die auf Basis von Parametern des Arbeitsaggregats 1 und des Gleises 4 sowie spezifischen Berechnungsvorgaben aus den Eingangsgrößen 18, 23 eine Kenngröße 19 errechnet.

Eine Verbesserung des Berechnungsvorgangs 21 wird durch eine Berücksichtigung von Messgrößen 24 erreicht. Bereitgestellt werden die Messgrößen 24 beispielsweise von einer am Arbeitsaggregat 1 verbauten Sensorik bzw. Elektronik 25. Sinnvollerweise werden bereits für andere Zwecke vorgesehene Sensoren und elektrische Komponenten genutzt. Zudem kann eine Betriebsgröße 18 auch als Messgröße 24 vorliegen, wenn der elektrische Antrieb 15 eine entsprechende Sensorik umfasst. Beispielsweise werden Betriebsgrößen 18 bzw. Modellgrößen 23 des elektrischen Antriebs 15 und Messgrößen 24 herangezogen, um daraus mechanische Modellgrößen 23 des Arbeitsaggregats 1 zu bestimmen.

Resultat des Berechnungsvorgangs 21 ist zumindest eine Schotterbettkenngröße 19, die zur Beurteilung der Güte bzw. der Eigenschaften des Schotterbettes 5 dient. Beispielsweise wird eine Kenngröße 19 aus dem Verlauf einer Modellgröße 23 oder mehrerer Modellgrößen 23 (Geschwindigkeitsverlauf, Kraftverlauf, Druckverlauf...) des Arbeitsaggregats 1 bestimmt. Konkret können als Schotterbettkenngrößen 19 eine Energieaufnahme, Extremwerte der Kräfte und aus einem Kraft-Positionsverlauf abgeleitete Steifigkeiten gebildet werden.

Für eine Dokumentation der Gleisbearbeitung ist die Auswerteeinrichtung 17 mit einer Aufzeichnungseinrichtung 26 gekoppelt. An diese wird günstigerweise laufend eine momentane Position des Arbeitsaggregats 1 gemeldet. Damit wird ein Verlauf der ermittelten Schotterbettkenngröße 19 ortsabhängig abgespeichert.

## Patentansprüche

1. Verfahren zum Verdichten eines Schotterbettes (5), auf dem Schwellen (6) und darauf befestigte Schienen (7) eines Gleises (4) gelagert sind, mittels eines Arbeitsaggregats (1), das an einer auf dem Gleis (4) verfahrbaren Gleisbaumaschine angeordnet ist, wobei während eines Verdichtungsvorgangs ein Signal erfasst wird, **dadurch gekennzeichnet dass** aus dem Signal mittels einer Auswerteeinrichtung (17) eine Kenngröße zur Bewertung einer Beschaffenheit des Schotterbettes abgeleitet wird, und dass das Arbeitsaggregat (1) einen elektrischen Antrieb (15) umfasst, mittels dem der Verdichtungsvorgang zumindest teilweise ausgeführt wird, dass wenigstens eine Betriebsgröße (18) des elektrischen Antriebs (15) der Auswerteeinrichtung (17) zugeführt wird und dass mittels der Auswerteeinrichtung (17) aus der Betriebsgröße (18) eine Schotterbettkenngröße (19) abgeleitet wird.

2. Verfahren nach Anspruch 1, **dadurch gekennzeichnet, dass** mittels des elektrischen Antriebs (15) eine mechanische Schwingung erzeugt wird, die über mechanische Komponenten (11, 12, 13, 20) des Arbeitsaggregats (1) auf das Schotterbett (5) übertragen wird.

3. Verfahren nach einem der Ansprüche 1 oder 2, **dadurch gekennzeichnet, dass** mehrere Verdichtungsvorgänge in einer zyklischen Abfolge durchgeführt werden und dass aus einem Verlauf der Betriebsgröße (18) ein Verlauf der Schotterbettkenngröße (19) abgeleitet wird.

4. Verfahren nach einem der Ansprüche 1 bis 3, **dadurch gekennzeichnet, dass** der Auswerteeinrichtung (17) zusätzlich eine mittels eines Sensors (25) erfasste Messgröße (24) zugeführt wird und dass die Schotterbettkenngröße (19) aus der Betriebsgröße (18) und der Messgröße (24) abgeleitet wird.

5. Verfahren nach einem der Ansprüche 1 bis 4, **dadurch gekennzeichnet, dass** mittels eines in der Auswerteeinrichtung (17) hinterlegten digitalen Modells (22) einer Komponente oder mehrerer Komponenten des Arbeitsaggregats (1) aus der Betriebsgröße (18) eine Modellgröße (23) errechnet wird.

6. Verfahren nach Anspruch 5, **dadurch gekennzeichnet, dass** mittels eines in der Auswerteeinrichtung (17) hinterlegten Elektromotormodells (22) aus einer elektrischen Betriebsgröße (18), insbesondere aus einem im elektrischen Antrieb (15) fließenden Strom, eine mechanische Modellgröße (23) abgeleitet wird.

7. Verfahren nach einem der Ansprüche 1 bis 6, **dadurch gekennzeichnet, dass** die Schotterbettkenngröße (19) einer Steuerungseinrichtung (16) zugeführt wird und dass das Arbeitsaggregat (1) mittels der Steuerungseinrichtung (16) in Abhängigkeit der Schotterbettkenngröße (19) angesteuert wird.

8. Verfahren nach Anspruch 7, **dadurch gekennzeichnet, dass** eine Steuerungsgröße des Arbeitsaggregats (1) verändert wird, wenn die Schotterbettkenngröße (19) einen vorgegebenen Schwellenwert erreicht.

9. Verfahren nach einem der Ansprüche 1 bis 8, **dadurch gekennzeichnet, dass** die Schotterbettkenngröße (19) mit Positionsdaten des Arbeitsaggregats (1) in einer Aufzeichnungseinrichtung (26) abgespeichert wird.

10. Vorrichtung zur Durchführung eines Verfahrens nach einem der Ansprüche 1 bis 9, mit einem Maschinenrahmen (3), der über Schienenfahrwerke auf einem Gleis (4) mit auf einem Schotterbett (5) gelagerten Schwellen (6) und darauf befestigten Schienen (7) verfahrbar ist, mit einem am Maschinenrahmen (3) gelagerten Arbeitsaggregat (1) zum Verdichten des Schotterbettes (5), **dadurch gekennzeichnet, dass** die Vorrichtung eine Auswerteeinrichtung (17) zur Ermittlung einer Kenngröße zur Bewertung einer Beschaffenheit des Schotterbettes (5) aufweist, und dass das Arbeitsaggregat (1) einen elektrischen Antrieb (15) umfasst, mittels dem zumindest teilweise ein Verdichtungsvorgang ausführbar ist, dass der elektrische Antrieb (15) mit der Auswerteeinrichtung (17) gekoppelt ist und dass die Auswerteeinrichtung (17) zum Ableiten einer Schotterbettkenngröße (19) aus einer Betriebsgröße (18) des elektrischen Antriebs (15) eingerichtet ist.

11. Vorrichtung nach Anspruch 10, **dadurch gekennzeichnet, dass** in der Auswerteeinrichtung (17) ein digitales Modell (22) des elektrischen Antriebs (15) hinterlegt ist.

12. Vorrichtung nach Anspruch 10 oder 11, **dadurch gekennzeichnet, dass** der elektrische Antrieb (15) einen Schwingungserzeuger (10) zur Erzeugung einer mechanischen Schwingung antreibt.

13. Vorrichtung nach Anspruch 12, **dadurch gekennzeichnet, dass** das Arbeitsaggregat (1) als Stopfaggregat ausgebildet ist und dass der mittels des elektrischen Antriebs (15) angetriebene Schwingungserzeuger (10) über Beistellantriebe (11) mit in das Schotterbett (5) absenkbaren und zueinander zustellbaren Stopfwerkzeugen (13) gekoppelt ist.

14. Vorrichtung nach Anspruch 12, **dadurch gekennzeichnet, dass** das Arbeitsaggregat (1) als Stabilisationsaggregat ausgebildet ist und dass der mittels des elektrischen Antriebs (15) angetriebene Schwingungserzeuger (10) zur Übertragung von Schwingungen auf das Schotterbett (5) mit auf den Schienen (7) abrollbaren Rollen (20) gekoppelt ist.

15. Vorrichtung nach einem der Ansprüche 1 bis 14, **gekennzeichnet durch** eine Aufzeichnungseinrichtung (26), die mit der Auswerteeinrichtung (17) gekoppelt ist, um einen Verlauf der Schotterbettkenngröße (19) zu protokollieren.

## Claims

1. A method for consolidating a ballast bed (5), on which sleepers (6) and rails (7), fastened thereto of a track (4) are supported, by means of a working unit (1) arranged on a track maintenance machine mobile on the track (4), wherein a signal is detected during a consolidation procedure, **characterized in that** a parameter for evaluation of a quality of the ballast bed is derived from this signal by means of an evaluation device (17), and that the working unit (1) includes an electric drive (15) by means of which the consolidation procedure is executed at least partially, that at least one operating value (18) of the electric drive (15) is supplied to the evaluation device (17), and that a ballast bed parameter (19) is derived from the operating value (18) by means of the evaluation device (17).

2. A method according to claim 1, **characterized in that** a mechanical vibration is generated by means of the electric drive (15) which is transmitted via mechanical components (11, 12, 13, 20) of the working unit (1) to the ballast bed (5).

3. A method according to one of claims 1 or 2, **characterized in that** several consolidation procedures are carried out in a cyclic sequence, and that a progression of the ballast bed parameter (19) is derived from a progression of the operating value (18).

4. A method according to one of claims 1 to 3, **characterized in that** additionally a measuring value (24) recorded by means of a sensor (25) is supplied to the evaluation device (17), and that the ballast bed parameter (19) is derived from the operating value (18) and the measuring value (24).

5. A method according to one of claims 1 to 4, **characterized in that** a model value (23) is computed from the operating value (18) by means of a digital model (22) of a component or several components of the working unit (1) stored in the evaluation device (17).

6. A method according to claim 5, **characterized in that**, by means of an electric motor model (22) stored in the evaluation device (17), a mechanical model value (23) is derived from an electric operating value (18), in particular from a current flowing in the electric drive (15).

7. A method according to one of claims 1 to 6, **characterized in that** the ballast bed parameter (19) is supplied to a control device (16), and that the working unit (1) is controlled by means of the control device (16) in dependence on the ballast bed parameter (19).

8. A method according to claim 7, **characterized in that** a control value of the working unit (1) is changed when the ballast bed parameter (19) reaches a pre-set threshold value.

9. A method according to one of claims 1 to 8, **characterized in that** the ballast bed parameter (19) is stored in a recording device (26) along with position data of the working unit (1).

10. A device for implementation of a method according to one of claims 1 to 9, including a machine frame (3) which is mobile via on-track undercarriages on a track (4) having sleepers (6) supported on a ballast bed (5) and rails (7) fastened thereon, the device including a working unit (1) mounted on the machine frame (3) for consolidating the ballast bed (5), **characterized in that** the device includes an evaluation device (17) for determining a parameter for assessment of a quality of the ballast bed (5), and that the working unit (1) includes an electric drive (15) by means of which a consolidation procedure can be executed at least partially, that the electric drive (15) is coupled to the evaluation device (17), and that the evaluation device (17) is designed for deriving a ballast bed parameter (19) from an operating value (18) of the electric drive (15).

11. A device according to claim 10, **characterized in that** a digital model (22) of the electric drive (15) is stored in the evaluation device (17).

12. A device according to claim 10 or 11, **characterized in that** the electric drive (15) powers a vibration generator (10) for generating a mechanical vibration.

13. A device according to claim 12, **characterized in that** the working unit (1) is designed as a tamping unit, and that the vibration generator (10) powered by means of the electric drive (15) is coupled via squeezing drives (11) to tamping tools (13) which are lowerable into the ballast bed (5) and squeezable towards one another.

14. A device according to claim 12, **characterized in that** the working unit (1) is designed as a stabilizing unit, and that - for transmission of vibrations to the ballast bed (5) - the vibration generator (10) powered by means of the electric drive (15) is coupled to rollers (20) designed to roll on the rails (7).

15. An apparatus according to one of claims 1 to 14, **characterized by** a recording device (26) which is coupled to the evaluation device (17) to log a progression of the ballast bed parameter (19).

## Revendications

1. Procédé de compactage d'un lit de ballast (5), sur lequel des traverses (6) et des rails (7) fixés sur celles-ci d'une voie ferrée (4) sont logés, au moyen d'un module de travail (1) qui est disposé sur une machine de pose de voie pouvant être déplacée sur la voie ferrée (4), dans lequel un signal est détecté pendant un processus de compactage, **caractérisé en ce qu'**un paramètre caractéristique est dérivé du signal au moyen d'une installation d'évaluation (17) en vue d'évaluer un état du lit de ballast, et
**que** le module de travail (1) comprend un entraînement électrique (15) au moyen duquel le processus de compactage est au moins partiellement exécuté, qu'au moins un paramètre de fonctionnement (18) de l'entraînement électrique (15) est acheminé à l'installation d'évaluation (17) et qu'un paramètre caractéristique de lit de ballast (19) est dérivé du paramètre de fonctionnement (18) au moyen de l'installation d'évaluation (17).

2. Procédé selon la revendication 1, **caractérisé en ce qu'**une oscillation mécanique est générée au moyen de l'entraînement électrique (15), laquelle est transmise au lit de ballast (5) par le biais de composants mécaniques (11, 12, 13, 20) du module de travail (1).

3. Procédé selon une des revendications 1 ou 2, **caractérisé en ce que** plusieurs processus de compactage sont réalisés dans un ordre cyclique et qu'un tracé du paramètre caractéristique de lit de ballast (19) est dérivé d'un tracé du paramètre de fonctionnement (18).

4. Procédé selon une des revendications 1 à 3, **caractérisé en ce qu'**un paramètre de mesure (24) détecté au moyen d'un capteur (25) est en outre acheminé à l'installation d'évaluation (17) et que le paramètre caractéristique de lit de ballast (19) est dérivé du paramètre de fonctionnement (18) et du paramètre de mesure (24).

5. Procédé selon une des revendications 1 à 4, **caractérisé en ce qu'**un paramètre de modèle (23) est calculé à partir du paramètre de fonctionnement (18) au moyen d'un modèle numérique (22) consigné dans l'installation d'évaluation (17) d'un composant ou de plusieurs composants du module de travail (1).

6. Procédé selon la revendication 5, **caractérisé en ce qu'**un paramètre de modèle mécanique (23) est dérivé d'un paramètre de fonctionnement électrique (18), notamment d'un courant s'écoulant dans l'entraînement électrique (15), au moyen d'un modèle de moteur électrique (22) consigné dans l'installation d'évaluation (17).

7. Procédé selon une des revendications 1 à 6, **caractérisé en ce que** le paramètre caractéristique de lit de ballast (19) est acheminé à une installation de commande (16) et que le module de travail (1) est commandé au moyen de l'installation de commande (16) en fonction du paramètre caractéristique de lit de ballast (19).

8. Procédé selon la revendication 7, **caractérisé en ce qu'**un paramètre de commande du module de travail (1) est modifié lorsque le paramètre caractéristique de lit de ballast (19) atteint une valeur seuil prédéfinie.

9. Procédé selon une des revendications 1 à 8, **caractérisé en ce que** le paramètre caractéristique de lit de ballast (19) est mémorisé dans une installation d'enregistrement (26) avec des données de position du module de travail (1).

10. Dispositif pour la réalisation d'un procédé selon une des revendications 1 à 9, avec un châssis de machine (3) qui peut être déplacé par le biais de mécanismes de roulement ferroviaires sur une voie ferrée (4) avec des traverses (6) logées sur un lit de ballast (5) et des rails (7) fixés sur celles-ci, avec un module de travail (1) logé sur le châssis de machine (3) en vue de compacter le lit de ballast (5),
**caractérisé en ce que** le dispositif présente une installation d'évaluation (17) en vue de déterminer un paramètre caractéristique en vue d'évaluer un état du lit de ballast (5), et que le module de travail (1) comprend un entraînement électrique (15) au moyen duquel un processus de compactage peut être au moins partiellement exécuté, que l'entraînement électrique (15) est couplé à l'installation d'évaluation (17) et que l'installation d'évaluation (17) est configurée pour dériver un paramètre caractéristique de lit de ballast (19) d'un paramètre de fonctionnement (18) de l'entraînement électrique (15).

11. Dispositif selon la revendication 10, **caractérisé en ce qu'**un modèle numérique (22) de l'entraînement électrique (15) est consigné dans l'installation d'évaluation (17).

12. Dispositif selon la revendication 10 ou 11, **caractérisé en ce que** l'entraînement électrique (15) entraîne un générateur d'oscillation (10) en vue de générer une oscillation mécanique.

13. Dispositif selon la revendication 12, **caractérisé en ce que** le module de travail (1) est réalisé en tant que module de bourrage et que le générateur d'oscillation (10) entraîné au moyen de l'entraînement électrique (15) est couplé par le biais d'entraînements d'adjonction (11) à des outils de bourrage (13) pouvant être abaissés dans le lit de ballast (5) et pouvant être avancés l'un par rapport à l'autre.

14. Dispositif selon la revendication 12, **caractérisé en ce que** le module de travail (1) est réalisé en tant que module de stabilisation et que le générateur d'oscillation (10) entraîné au moyen de l'entraînement électrique (15) est couplé à des roulements (20) pouvant se dérouler sur les rails (7) en vue de transmettre des oscillations au lit de ballast (5).

15. Dispositif selon une des revendications 1 à 14, **caractérisé par** une installation d'enregistrement (26) qui est couplée à l'installation d'évaluation (17) pour relever un tracé du paramètre caractéristique de lit de ballast (19).
